# EUROPÄISCHE PATENTSCHRIFT

(11) **EP 2 766 192 B1**
(45) Veröffentlichungstag und Bekanntmachung des Hinweises auf die Patenterteilung: **13.12.2017**
(21) Anmeldenummer: 12773222.0
(22) Anmeldetag: 26.09.2012
(51) Int. Cl.: B42D 15/00

(54) **SICHERHEITSELEMENT**
SECURITY ELEMENT
ÉLÉMENT DE SÉCURITÉ

(30) Priorität: 11.10.2011 DE 102011115589
(43) Veröffentlichungstag der Anmeldung: 20.08.2014
(73) Patentinhaber: Giesecke+Devrient Currency Technology GmbH, 81677 München (DE)
(72) Erfinder: LOCHBIHLER, Hans, 80337 München (DE)
(86) Internationale Anmeldenummer: PCT/EP2012/004032
(87) Internationale Veröffentlichungsnummer: WO 2013/053435

(56) Entgegenhaltungen:
- WO-A2-2005/071444
- DE-A1-102006 052 413
- DE-A1-102009 056 933

## Beschreibung

Die Erfindung betrifft ein Sicherheitselement zur Herstellung von Wertdokumenten, wie Banknoten, Schecks oder dergleichen, das eine Liniengitterstruktur aufweist.

Sicherheitselemente von Wertdokumenten mit periodischen Liniengittern sind bekannt, beispielsweise aus der DE 102009012299 A1, DE 102009012300 A1, US 2010/0307705 A1 oder der DE 102009056933 A1, die ein Sicherheitselement nach dem Oberbegriff des Anspruchs 1 offenbart. Sie können im Subwellenlängenbereich Farbfiltereigenschaften aufweisen, wenn das Gitterprofil so ausgelegt ist, dass Resonanzeffekte im sichtbaren Wellenlängenbereich auftreten. Solche Farbfiltereigenschaften sind sowohl für reflektierende als auch für transmittierende Subwellenlängenstrukturen bekannt. Diese Strukturen haben einen stark polarisierenden Einfluss auf die Reflexion bzw. die Transmission eines einfallenden Lichtstrahls. Die Farbe ist in Reflexion bzw. Transmission solcher Subwellenlängengitter relativ stark winkelabhängig. Jedoch schwächt sich die Farbsättigung für diese Gitter deutlich ab, wenn das einfallende Licht unpolarisiert ist.

Es ist ein Liniengitter mit Subwellenlängenstrukturen bekannt, welches winkelabhängige, farbfilternde Eigenschaften besitzt. Das Liniengitter besitzt ein Rechteckprofil aus einem dielektrischen Material. Die waagrechten Flächen sind mit einem hochbrechenden Dielektrikum überzogen. Oberhalb dieser Struktur befindet sich ebenfalls ein dielektrisches Material, wobei bevorzugterweise die Brechungsindizes des Gittersubstrats und des Deckmaterials identisch sind. Dadurch ist eine optisch wirksame Struktur ausgebildet, die aus zwei Gittern aus dem hochbrechenden Material besteht, welche durch die Höhe des ursprünglichen Rechteckprofils beabstandet sind. Die das Liniengitter bildenden Gitterstege sind beispielsweise aus ZnS. Man kann damit zwar einen Farbkontrast in Reflexion erzeugen, in Transmission ist eine Veränderung des Farbtons für unterschiedliche Winkel jedoch kaum wahrnehmbar. Diese Struktur bietet sich deshalb lediglich als Sicherheitsmerkmal in Reflexion an und muss dazu auf einem absorbierenden Untergrund aufgebaut werden.

Die bekannten zweidimensional periodischen Subwellenlängengitter mit nicht zusammenhängender Oberfläche zeigen zwar ausgeprägte Farbfiltereigenschaften. Sie sind jedoch auf eine große Winkeltoleranz optimiert. Ihr Farbton ändert sich daher beim Verkippen kaum.

Die DE 102006052413 A1 offenbart ein Sicherheitselement mit einem Gitterpolarisator. Die WO 2005/071444 A2 schildert ein Gitterbild mit mehreren Gitterfeldern.

Der Erfindung liegt deshalb die Aufgabe zugrunde, ein Sicherheitselement anzugeben, das einen auch bei Durchsicht guten Farbeffekt zeigt, welcher sich bevorzugt beim Verkippen ändert.

Die Erfindung ist in den Ansprüchen 1 und 10 definiert. Das Sicherheitselement zur Herstellung von Wertdokumenten, wie Banknoten, Schecks oder dergleichen gemäß Anspruch 1 weist ein dielektrisches Substrat, eine in das Substrat eingebettete erste Liniengitterstruktur aus mehreren längs einer Längsrichtung verlaufenden und in einer Ebene angeordneten ersten Gitterstegen aus Metall oder Halbleiter und eine in das Substrat eingebettete zweite Liniengitterstruktur aus längs der Längsrichtung verlaufenden zweiten Gitterstegen aus Metall oder Halbleiter, die sich bezogen auf die Ebene über der ersten Liniengitterstruktur befindet. Die ersten Gitterstege haben jeweils eine Breite und liegen in einem Abstand nebeneinander, so dass zwischen den ersten Gitterstegen längs der Längsrichtung verlaufende erste Gitterspalte mit dem Abstand entsprechender Breite gebildet sind. Die zweite Liniengitterstruktur ist zur ersten Liniengitterstruktur invertiert, wobei in Draufsicht auf die Ebene die zweiten Gitterstege über den ersten Gitterspalten und zweite Gitterspalte, die zwischen den zweiten Gitterstegen bestehen, über den ersten Gitterstegen liegen, und die Breite der ersten Gitterstege und der zweiten Gitterspalte sowie die Breite der zweiten Gitterstege und der ersten Gitterspalte unter 300 nm ist. Diese Gitter befinden sich derart in einem Abstand zueinander, so dass kein geschlossener Halb- bzw. Halbmetallfilm vorliegt. Dabei kann optional die Dicke der Gitterstege unter 300 nm sein.

Bei einer periodischen Liniengitterstruktur entspricht die Phasenverschiebung einer halben Periode.

Erfindungsgemäß wird ein Doppel-Liniengitter verwendet, das aus zwei übereinanderliegenden komplementär zueinander aufgebauten, d.h. gegeneinander verschobenen Liniengitterstrukturen besteht. Eine Phasenverschiebung von 90° ist der Idealwert, welcher natürlich im Rahmen der Fertigungsgenauigkeit zu sehen ist. Durch Fertigungstoleranzen können hier Abweichungen von der Komplementarität, also 90° Phasenverschiebung, entstehen, da in der Regel ein Rechteckprofil nicht perfekt ausgebildet, sondern nur durch ein Trapezprofil angenähert werden kann, dessen obere Parallelkante kürzer ist als die untere Parallelkante. Die Liniengitterstrukturen sind aus Metall oder Halbleiter oder aus einem Multilayeraufbau. Die Schichtdicke der Gitterstege ist geringer als die Modulationstiefe, also als der Abstand der Gitterebenen der Liniengitterstrukturen.

Es zeigte sich, dass ein derart aufgebautes Gitter überraschenderweise sowohl in Reflexion als auch in Transmission reproduzierbare und gut wahrnehmbare Farbeffekte liefert.

Das erfindungsgemäße Sicherheitselement kann durch einen Schichtaufbau hergestellt werden, indem zuerst eine Grundschicht bereitgestellt wird, auf der die erste Liniengitterstruktur ausgebildet wird. Darauf bringt man eine dielektrische Zwischenschicht auf, die die erste Liniengitterstruktur überdeckt und dicker als die Gitterstege der ersten Liniengitterstruktur ist. Darauf kann dann die verschobene zweite Liniengitterstruktur ausgebildet werden und eine dielektrische Deckschicht bildet den Abschluss des die Liniengitterstruktur einbettenden Substrates.

Einen besonders guten Farbeffekt erhält man, wenn der Abstand zwischen den ersten und den zweiten Gitterstegen, also die Modulationstiefe der Struktur, zwischen 50 nm und 500 nm, bevorzugt zwischen 100 nm und 300 nm liegt. Der Abstand ist dabei von jeweils gleichweisenden Flächen der ersten und zweiten Liniengitterstruktur zu bemessen, d.h. beispielsweise von der Unterseite der ersten Gitterstege zur Unterseite der zweiten Gitterstege bzw. von der Oberseite der ersten Gitterstege zur Oberseite der zweiten Gitterstege. Der Abstand ist dabei selbstverständlich senkrecht zur Ebene zu messen, bezeichnet also den Höhenunterschied zwischen den gleichgerichteten Flächen der Gitterstege.

Als Material für die Gitterstege kommen Metalle infrage, beispielsweise Aluminium, Silber, Kupfer, Gold, Chrom, Platin und Legierungen von diesen Materialien. Der gewünschte Farbeffekt zeigt sich auch bei der Verwendung von Halbleitern, wie Silizium oder Germanium.

Um die Buntheit in Reflexion zu steigern, können die ersten Gitterstege der ersten Liniengitterstruktur und/oder die zweiten Gitterstege der zweiten Liniengitterstruktur mit eine Multilayerbeschichtung, z.B. als Trilayer aus zwei übereinanderliegenden Metall- oder Halbleiterbeschichtungen mit einer dazwischen liegenden dielektrischen Schicht, aufgebaut werden. Das Sicherheitselement kann auch bei ungefähr senkrechtem Einfallswinkel annähernd farbneutral in der Reflexion ausgestaltet werden. Dies hat den Vorteil, dass der transmittierte Farbton durch die Reflexion nicht verändert wird. Bevorzugt für die Gitterstrukturen des Sicherheitselementes ist ein Füllfaktor von 0,5, d.h. gleiche Breite für die Gitterstege wie für die Gitterspalte. Ein solcher Füllfaktor ist aber nicht zwingend. Mit einer Abweichung davon kann man den Farbton der Reflexion für eine Reflexion von der Vorderseite unterschiedlich gestalten für einen Reflexionsfarbton, der sich bei der Reflexion an der Rückseite des Sicherheitselementes einstellt.

Das Sicherheitselement mit dem Doppel-Liniengitter zeigt eine winkelabhängige Farbfilterung bei Reflexion und Transmission. Diese Winkelabhängigkeit ist besonders markant, wenn die Gitterlinien senkrecht zur Lichteinfallsebene stehen. Die Farbfilterung kann dazu verwendet werden, um Motive mehrfarbig so zu gestalten, dass sie beim Verkippen bzw. Verdrehen ihre Farbe ändern. Es ist deshalb bevorzugt, dass in Draufsicht auf die Ebene mindestens zwei Bereiche vorgesehen sind, deren Längsrichtungen der Liniengitterstrukturen schräg zueinander liegen, insbesondere rechtwinklig sind. Bei senkrechter Betrachtung kann ein solches Motiv so gestaltet werden, dass es in Transmission eine einheitliche Farbe und keine weitere Struktur hat. Dreht man dieses Motiv nun um die vertikale Achse, ändert sich die Farbe des einen Bereichs, beispielsweise des Hintergrundes, anders als die Farbe des anderen Bereichs, beispielsweise eines Motivs. Ein Drehen senkrecht zur Beobachtungsrichtung verändert die Farben des Motivs sowie des Hintergrundes bis hin zu einem vollständigen Farbwechsel. Denn der Gitterbereich, dessen Gitterlinien parallel zur Einfallsebene verlaufen, ändert beim Verkippen kaum seine Farbe.

Die Gitterstruktur besitzt in Transmission polarisierende Eigenschaften. Damit ist eine maschinelle Überprüfung des Sicherheitselementes eröffnet, die ansonsten bei optischen Sicherheitselementen mit bestehender Standardsensorik nicht möglich ist. Weder Hologramme, noch Moire-Magnifier-Konstruktionen etc. lassen sich maschinell einfach überprüfen. Die Überprüfung erfordert lediglich eine Hellfeldkamera und einen Polarisationsfilter. Das Sicherheitselement zeigt je nach Orientierung der Gitterstrukturen andere Polarisationseigenschaften. Es ist deshalb bevorzugt, ein Sicherheitselement vorzusehen, das mindestens zwei Bereiche aufweist, deren Liniengitterstrukturen sich entlang unterschiedlich verlaufender Längsrichtungen erstrecken. Diese Bereiche zeigen bei der Betrachtung mit polarisiertem Licht starke Kontrastunterschiede, was die maschinelle Auslesung erleichtert. Eine maschinelle Auslesung, beispielsweise mit einer Hellfeldkamera und einem Polarisationsfilter, liefert einen Kontrast zwischen diesen beiden Bereichen, welcher zur Echtheitsüberprüfung des Sicherheitselementes dient.

Natürlich sind auch Anordnungen mit mehreren unterschiedlich angeordneten Bereichen denkbar. So ist beispielsweise eine Weiterbildung vorgesehen, die mehrere Bereiche im Sicherheitselement aufweist, wobei die Bereiche sich voneinander hinsichtlich der Längsrichtung, entlang der die Liniengitterstrukturen verlaufen, unterscheiden. Dadurch können Motive mit mehreren Farben in Transmission hergestellt werden. Besonders bevorzugt ist es dabei, dass zwischen mehreren solchen Bereichen, die nebeneinanderliegen, die Längsrichtung graduell von einem Bereich zum nächsten in bestimmten Winkelschritten variiert wird, beispielsweise in 5°-,10°- oder 15°-Schritten.

Verdreht man eine solche Struktur nebeneinanderliegender Bereiche vor einer polarisierten Lichtquelle, vertauschen sich die Farben annähernd kontinuierlich mit zunehmendem Drehwinkel der Struktur. Für einen Beobachter ergibt dies z.B. eine Art Bewegungseffekt bei einem entsprechenden Motiv. Ein Effekt wird auch beim Verkippen eines Musters vor einer unpolarisierten Lichtquelle wahrgenommen, wenn das Gitter um die horizontale Achse gekippt wird. Dann tritt eine Farbänderung in den Bereichen mit zunehmenden schräg verlaufenden Gitterlinien verzögert gegenüber den Bereichen mit den horizontaler verlaufenden Gitterlinien auf.

Natürlich können die Liniengitter in den einzelnen Bereichen auch unterschiedliche Geometrieparameter hinsichtlich Breite und Abstand haben. In diesem Fall verschwindet jedoch das Motiv bei senkrechter Betrachtung nicht.

Nachfolgend wird die Erfindung beispielshalber anhand der beigefügten Zeichnungen, die auch erfindungswesentliche Merkmale offenbaren, noch näher erläutert. Es zeigen:
- Fig. 1: eine Schnittdarstellung eines Sicherheitselementes mit einem Doppel-Liniengitter,
- Fig. 2a-c: die spektrale Abhängigkeit der Transmission, Reflexion und Absorption des Sicherheitselementes der Fig. 1 in einer ersten Ausführungsform,
- Fig. 3: Farbwerte im LCh-Farbraum für Reflexion und Transmission für das Sicherheitselement der Fig. 2 bei Variation einer Modulationstiefe,
- Fig.4: Farbwerte im LCh-Farbraum für Reflexion und Transmission für das Sicherheitselement der Fig. 2 bei Variation einer Schichtdicke,
- Fig. 5: Farbwerte im LCh-Farbraum für Reflexion und Transmission für ein Sicherheitselement der Fig. 1 in einer zweiten Ausführungsform bei Variation einer Schichtdicke,
- Fig. 6: eine Schnittdarstellung ähnlich der Fig. 1 für ein Doppel-Liniengitter, dessen Gitterstege mit Trilayerbeschichtung versehen sind,
- Fig. 7: Farbwerte im LCh-Farbraum für Reflexion und Transmission für das Sicherheitselement der Fig. 6 bei Variation einer Schichtdicke,
- Fig. 8a-b: zwei Draufsichten auf ein Motiv, das mit dem Sicherheitselement der Fig. 1 gebildet ist,
- Fig. 9a-b: Erläuterungen des Wechsels des optischen Eindruckes bei der Betrachtung des Motives der Fig. 8,
- Fig. 10: Farbwerte im LCh-Farbraum für Reflexion und Transmission für das Sicherheitselement der Fig. 2, wobei die Polarisationsabhängigkeit eingetragen und die Modulationstiefe variiert ist,
- Fig. 11: Farbwerte im LCh-Farbraum für Reflexion sowie Transmission für das Sicherheitselement der Fig. 2, wobei die Auftragung der der Fig. 10 entspricht, allerdings unter Variation einer Schichtdicke,
- Fig. 12 und 13: Darstellungen ähnlich der Fig. 11, jedoch für unterschiedliche Materialien der Gitterstege des Doppel-Liniengitters,
- Fig. 14: Farbwerte im LCh-Farbraum für Reflexion und Transmission für ein Sicherheitselement gemäß dem Stand der Technik,
- Fig. 15: Farbwerte im LCh-Farbraum für Reflexion und Transmission eines Sicherheitselementes bei unterschiedlicher Polarisation der beleuchtenden Strahlung,
- Fig. 16: eine Darstellung ähnlich der Fig. 15 für eine weitere Ausführungsform des Sicherheitselementes,
- Fig. 17a-b: die Transmission und Reflexion für ein Sicherheitselement bei unterschiedlichen Polarisationsrichtungen der Beleuchtung als Funktion der Beleuchtungswellenlänge im nahen Infrarotbereich,
- Fig. 18: die Transmission des Gitters der Fig. 17 bei unterschiedlichen Polarisationen im sichtbaren Spektralbereich,
- Fig. 19a-b: Transmission und Reflexion einer weiteren Ausführungsform eines Sicherheitselementes für zwei Polarisationsrichtungen als Funktion der Wellenlänge im sichtbaren Spektralbereich für zwei Ausführungsformen des Sicherheitselementes, und
- Fig. 20: eine Schemadarstellung eines Sicherheitselementes, bei dem sich die Längserstreckung der Liniengitterstruktur in nebeneinanderliegenden Bereichen graduell ändert, um einen Bewegungseffekt beim Kippen des Sicherheitselementes zu bewirken.

Fig. 1 zeigt in Schnittdarstellung ein Sicherheitselement S, das ein in ein Substrat 1 eingebettetes Doppel-Liniengitter aufweist. In das Substrat 1 ist eine erste Liniengitterstruktur 2 eingearbeitet, die in einer Ebene L angeordnet ist. Die erste Liniengitterstruktur besteht aus ersten Gitterstegen 9 mit der Breite a, die sich längs einer senkrecht zur Zeichenebene liegenden Längsrichtung erstrecken. Zwischen den ersten Gitterstegen 3 befinden sich erste Gitterspalte 4, die eine Breite b haben. Die Dicke der ersten Gitterstege 3 (gemessen senkrecht zur Ebene L) ist mit t angegeben. In einer Höhe h über den ersten Gitterstegen 3 befindet sich eine zweite Liniengitterstruktur 6 mit zweiten Gitterstegen 7. Diese haben die Breite b. Die zweite Liniengitterstruktur 6 ist so gegenüber der ersten Liniengitterstruktur 2 phasenverschoben, dass die zweiten Gitterstege 7 möglichst exakt (im Rahmen der Fertigungsgenauigkeit) über den ersten Gitterspalten 4 zu liegen kommen. Gleichzeitig liegen zweite Gitterspalte 8, die zwischen den zweiten Gitterstegen 7 bestehen, über den ersten Gitterstegen 3.

Die Dicke t ist kleiner als die Höhe h, so dass kein zusammenhängender Film aus den Gitterstegen 3 und 7 gebildet ist.

In der schematischen Schnittdarstellung der Fig. 1 ist die Breite a der ersten Gitterstege 3 gleich der Breite b der zweiten Gitterstege 7. Bezogen auf eine Periode d beträgt somit in jeder Liniengitterstruktur der Füllfaktor 50%. Dies ist jedoch nicht zwingend. Gemäß der Formel b + a = d kann eine beliebige Variation erfolgen.

Auch ist in der schematischen Schnittdarstellung der Fig. 1 die Dicke t der ersten Gitterstege 2 gleich der Dicke t der zweiten Gitterstege 7. Dies kommt einer einfacheren Herstellung zugute, ist jedoch nicht zwingend erforderlich. Wesentlich ist jedoch, dass die Modulationstiefe h, d.h. der Höhenunterschied zwischen der ersten Liniengitterstruktur 2 und der zweiten Liniengitterstruktur 6 größer ist als die Summe der Dicken der ersten Gitterstege 3 und der zweiten Gitterstege 7, da ansonsten keine Trennung zwischen den beiden Liniengitterstrukturen 2 und 6 gegeben wäre.

Das Sicherheitselement S der Fig. 1 reflektiert einfallende Strahlung E als reflektierte Strahlung R. Weiter wird ein Strahlungsanteil als transmittierte Strahlung T durchgelassen. Die Reflexions- und Transmissionseigenschaften hängen vom Einfallswinkel θ ab, wie nachfolgend noch erläutert wird.

Die Herstellung des Sicherheitselementes S kann beispielsweise dadurch erfolgen, dass auf eine Grundschicht 9 zuerst die erste Liniengitterstruktur 2 und darauf eine Zwischenschicht 5 aufgebracht wird. In die dabei nach oben abgebildete Gitterspalte 4 kann dann die zweite Liniengitterstruktur mit den zweiten Gitterstegen 7 eingebracht werden. Eine Deckschicht 10 deckt das Sicherheitselement ab. Die Brechzahlen der Schichten 9,5 und 10 sind im Wesentlichen gleich und können beispielsweise etwa 1,5, insbesondere 1,56 betragen.

Die Maße b, a und t sind im Subwellenlängenbereich, d.h. kleiner als 300 nm. Die Modulationstiefe beträgt bevorzugt zwischen 50 nm und 500 nm.

Die Fig. 2a bis 2c zeigen exemplarisch die spektralen Eigenschaften eine Sicherheitselementes S, dessen Doppel-Liniengitter folgende Profilparameter hat d = 360 nm, b = 180 nm, h = 200 nm, das Material der Gitterstege ist Aluminium, t = 30 nm, das Dielektrikum hat eine Brechzahl von 1,56. Fig. 2a zeigt auf der y-Achse die Transmission als Funktion der auf der x-Achse aufgetragenen Wellenlänge für verschiedene Einfallswinkel, nämlich 0°, 15°, 30° und 45°. Fig. 2b zeigt analog die Reflexion und die Fig. 2c die Absorption des Sicherheitselementes. Der Einfallswinkel Θ ist in Fig. 1 definiert.

Wie man sieht, tritt eine spektralselektive Absorption auf, das Sicherheitselement entwickelt also eine Farbeigenschaft in Transmission. Ein deutlicher Einfluss auf die Farbeigenschaften in Transmission, d.h. für die transmittierte Strahlung T, wird durch den Richtungswechsel des Peaks bei etwa 550 nm für den Einfallswinkel 0° in eine Absenkung für nicht-senkrechten Betrachtungswinkel (θ > 0°) hervorgerufen. In Reflexion zeigt sich das umgekehrte Phänomen.

Dies bewirkt letztendlich einen Farbumschlag in Transmission von Gelb nach Blau beim Verkippen von senkrechter Betrachtung um einen Winkel von 30°.

Zur Verdeutlichung des vorteilhaften Farbeffektes des Sicherheitselementes S sei als Vergleich auf die Fig. 14 hingewiesen, die für ein bekanntes Sicherheitselement eine Darstellung ähnlich der Fig. 3 zeigt. Die Struktur des dort zugrunde liegenden Sicherheitselementes entspricht im Wesentlichen der der Fig. 1, jedoch sind die erste und die zweite Liniengitterstruktur nicht aus Metall, sondern aus ZnS mit einer Schichtdicke von 70 nm. Wie man sieht, treten keine spektralselektiven Absorptionen auf. Die Farbeigenschaften in Transmission sind deutlich schlechter. Die Buntheit beträgt etwa nur ein Viertel und die Helligkeit ist zudem hinsichtlich des Einfallswinkels moduliert. Daher ist der Farbkontrast in Transmission bei einer Variation des Einfallswinkels drastisch verschlechtert. Ein solches Gitter kann allenfalls im reflektiven Betrieb, d.h. auf einer schwarzen Untergrundschicht eingesetzt werden.

Die nachfolgenden Fig. 3 und 4 zeigen, wie sich die Modulationstiefe (Fig. 3) bzw. die Schichtdicke (Fig. 4) auf die Farbeigenschaften des Sicherheitselementes der Fig. 1 bzw. 2 auswirken. Dabei ist jeweils in der linken Spalte der Figuren die Reflexion, in der rechten Spalte die Transmission dargestellt. Die Darstellung erfolgt im LCh-Farbraum. Die oberste Zeile zeigt die Helligkeit L*, die mittlere Zeile die Buntheit C*, und die untere Zeile den Farbton h°. Die geometrischen Parameter des Doppel-Liniengitters sind d = 360 nm, b = 180 nm. Das Material für die Liniengitterstruktur ist Aluminium, das Substrat und die Bereiche 4 und 5 von Fig. 1 haben eine Brechzahl von 1,56. Dieser Wert entspricht etwa dem Brechungsindex von PET-Folien und UV-Lacken.

Es ist zu erkennen, dass die Helligkeit und die Buntheit in Transmission mit zunehmender Modulationstiefe h ansteigt. Ein gut wahrnehmbarer Farbkontrast ist in Transmission gegeben, wenn die transmittierte Helligkeit und Buntheit höher als die reflektierte Helligkeit und Buntheit sind. Dies ist bei Modulationstiefen zwischen 150 nm und 280 nm der Fall. Es zeigt sich eine wesentlich verbesserte Farbeigenschaft in Transmission gegenüber dem Sicherheitselement mit ZnS-Gitterstegen. Die Helligkeit ist zudem hinsichtlich des Einfallswinkels moduliert. Daher ist der Farbkontrast in Transmission bei einer Variation des Einfallswinkels drastisch erhöht. Bei einer Liniengitterstruktur mit einer Modulationstiefe von h = 200 nm bewirkt bereits ein Verkippen um 15° eine deutliche Veränderung des Farbtons und der Helligkeit in Transmission.

Fig. 4 zeigt den Einfluss der Schichtdicke. Das Material ist wiederum Aluminium, und die geometrischen Parameter d, b, h entsprechen denen der Fig. 2. Es zeigt sich, dass eine Schichtdicke im Bereich von 20 nm und 30 nm günstige Farbeigenschaften in Transmission bewirkt. Die Helligkeit der Transmission liegt in derselben Größenordnung der Helligkeit in Reflexion. Die Buntheit in Transmission ist dagegen deutlich höher.

Ähnliche Farbeigenschaften zeigen sich für eine Gitterstruktur, welche der der Fig. 4 entspricht, jedoch als Material für die Gitterstege Silizium verwendet. Dieses Gitter hat, wie Fig. 5 zeigt, eine größere Helligkeit in Transmission als in Reflexion. Mit zunehmender Schichtdicke t steigt die Buntheit in Transmission an und für einen Einblickwinkel von 30° und eine Schichtdicke größer 70 nm ist die Transmissions-Buntheit auch größer als die Buntheit in Reflexion. Ein Gitter mit einer 100 nm dicken Siliziumschicht erscheint in Reflexion rot, seine Buntheit nimmt bei zunehmenden Einfallswinkeln ab. In Transmission geht hingegen der Farbton von einem schwachen Grün in einen kräftigen gelben Farbton über.

Der winkelabhängige Farbeffekt in Transmission ist jedoch nicht nur auf eine Liniengitterstruktur beschränkt, welche eine einzige Metallschicht oder Halbleiterschicht in den Gitterstegen aufweist. Die beschriebenen Effekte werden auch für Doppel-Liniengitter erhalten, deren Gitterstege aus mehreren Schichten bestehen. Dabei ist jedoch stets die Gesamtdicke der Schichten kleiner als die Modulationstiefe h. Mindestens eine der Schichten besteht aus einem Metall oder einem Halbleiter. Trilayer eignen sich besonders bevorzugt für die Schichtstruktur. Eine größere Anzahl an Schichten verbessert den winkelabhängigen Farbeffekt kaum, erhöht jedoch die Herstellungskosten.

Fig. 6 zeigt exemplarisch ein Sicherheitselement, bei dem die ersten und zweiten Gitterstege 3 und 7 jeweils durch eine Trilayerbeschichtung realisiert sind. Sie weisen eine metallische Schicht 11, eine dielektrische Zwischenschicht 12 und eine weitere metallische Schicht 13 auf. Bevorzugt, jedoch nicht zwingend, ist die Dicke der beiden Metallschichten identisch.

Fig. 7 zeigt die Farbwerte im LCh-Farbraum für das Sicherheitselement S mit dem Schichtaufbau gemäß Fig. 6, wobei die Metallschichten 11 und 13 jeweils 10 nm dicke Aluminiumschichten sind und die dielektrische Schicht 12 eine Siliziumdioxidschicht ist. Fig. 7 zeigt die Farbwirkung als Funktion der Dicke der Siliziumdioxidschicht. Die weiteren Parameter sind d = 360 nm, b = 180 nm und h = 200 nm. Das Substrat 1 und die Bereiche 4 und 5 haben, wie in anderen Ausführungsformen, eine Brechzahl von 1,56.

Das Sicherheitselement zeigt eine etwas geringere Helligkeit in Transmission, jedoch eine höhere Buntheit als in Reflexion. Siliziumdioxidschichtdicken über 60 nm bewirken beim Verkippen einen kräftigen Farbton in Transmission. In Reflexion erscheint das Sicherheitselement dagegen grün. Bei 70 nm Schichtdicke von Siliziumdioxid ist das Sicherheitselement bei ungefähr senkrechten Einfallswinkel annähernd farbneutral in Reflexion. Dies hat den Vorteil, dass der transmittierte Farbton nicht durch die Reflexion verändert wird.

Die obigen Ausführungen beziehen sich stets auf Gitterprofile mit einem Tastverhältnis b:a = 1:1 (Füllfaktor 0,5). Dieser Wert ist bevorzugt, aber nicht zwingend. Mit einer Abweichung von diesem Wert kann man erreichen, dass der Farbton der Reflexion der Struktur für die Vorder- und die Rückseite unterschiedlich ist.

Die winkelabhängige Farbfilterung der beschriebenen Sicherheitselemente kann nun dazu benutzt werden, um Motive mehrfarbig zu gestalten, die beim Verkippen bzw. Verdrehen ihre Farbe ändern.

Die einfache Ausgestaltung eines mehrfarbigen Motivs mit Doppel-Liniengitter ist eine Anordnung, bei der unterschiedliche Bereiche gebildet werden, deren Längsrichtung der Liniengitterstrukturen gegeneinander verdreht ist, vorzugsweise um 90°. Denn bei einer Verkippung eines Gitters, bei dem die Gitterlinien parallel zur Einfallsebene verlaufen, ändert sich die spektrale Transmissions- bzw. Reflexionscharakteristik kaum.

Die Fig. 8a und 8b zeigen ein Sicherheitselement, in dem Bereiche eines Hintergrundes 14 eines Motives 15 mit vertikal verlaufender Längsrichtung und das Motiv 15 mit horizontal verlaufender Längsrichtung ausgebildet sind. In der Darstellung der Fig. 8b sieht man diese Linienrichtungen schematisch angedeutet. Das Motiv 15 zeigt einen Schmetterling sowie zwei Zahlenwerte. Fig. 8a zeigt das Motiv 15 schematisch in Weiß auf schwarzem Hintergrund. Das Motiv 15 wie der Hintergrund 14 sind exemplarisch mit den Parametern der Ausführungsform gemäß Fig. 1 ausgestaltet.

Die Fig. 9a und 9b zeigen unterschiedliche Beleuchtungszustände, wenn das Sicherheitselement S der Fig. 8 vor einer Hintergrundbeleuchtung 16 im Durchlicht betrachtet wird. Bei senkrechter Betrachtung (obere Teilfigur der Fig. 9a) erscheint das Sicherheitselement einheitlich gelb in Transmission. Wenn das Sicherheitselement nun um die vertikale Achse gedreht wird, ändert sich die Farbe des Hintergrundes 14 von Gelb zu Blau. Wenn stattdessen um die horizontale Achse gekippt wird, erscheint das Motiv 15 blau (untere Darstellung der Fig. 9a). Die Situation für unterschiedliche Azimutwinkel zeigt die Fig. 9b. Hier verändern sich die Farben des Motives 15 und des Hintergrundes 14 bis hin zu einer vollständigen Inversion.

Es sind natürlich auch Anordnungen mit Gittern unterschiedlicher Orientierung in mehreren Motivbereichen denkbar, wie im allgemeinen Teil der Beschreibung bereits erläutert. Dies wird später noch anhand der Fig. 20 erläutert werden.

Das Sicherheitselement S besitzt ferner polarisierungsfilternde Eigenschaften in Transmission. Fig. 10 zeigt das Farbverhalten eines Sicherheitselementes S mit einer Liniengitterstruktur, dessen Gitterstege aus Aluminium bestehen, als Funktion der Modulationstiefe h in Reflexion (linke Spalte) sowie in Transmission (rechte Spalte) für TE- und TM-Polarisation bei senkrechtem Einfallswinkel. Die Auftragung entspricht ansonsten der der Fig. 3. Die Parameter des Sicherheitselementes sind d = 360 nm, b = 180 nm, t = 30 nm. Die Brechzahl des Substrats 1 beträgt n = 1,56.

Es zeigt sich, dass das Sicherheitselement bei einer Modulationstiefe oberhalb 150 nm einen guten Helligkeitskontrast für die beiden Polarisationsrichtungen in Transmission aufweist. Ferner ist die Änderung in der Buntheit für Modulationstiefen zwischen 200 nm und 260 nm besonders groß. Die Farbänderung hat ein Maximum bei einer Modulationstiefe von 270 nm.

Fig. 11 zeigt den Einfluss der Schichtdicke t für das Gitter der Fig. 10 bei einer Modulationstiefe von 250 nm. Das Sicherheitselement hat bei Schichtdicken oberhalb von 20 nm gute Polarisationsfiltereigenschaften in Transmission. Die Buntheit und der Farbkontrast sind bei Schichtdicken zwischen 20 nm und 30 nm besonders hoch. Hier beobachtet man einen Farbumschlag von Blau nach Gelb, wenn sich die Polarisation der Beleuchtung von TM-Polarisation in TE-Polarisation ändert.

Sicherheitselemente, deren Liniengitterstukturen Silizium in den Gitterstegen aufweisen, haben ebenfalls Polarisationsfilterwirkung in Transmission. Fig. 12 zeigt die LCh-Farbwerte eines Sicherheitselementes mit den Gitterparametern d = 360 nm, b = 180 nm und h = 300 nm, dessen Gitterstege aus einer Bedampfung mit amorphen Silizium erzeugt wurden. Sie bestehen also aus amorphen Silizium. Es sind deutliche Helligkeitsunterschiede in Transmission für Siliziumschichtdicken oberhalb 100 nm zu beobachten. Für eine Siliziumschichtdicke von etwa 140 nm ist die Änderung in der Buntheit besonders groß. Die Transmission erscheint für TM-Polarisation orange, für TE-Polarisation violett.

Fig. 13 zeigt das Farbverhalten, wenn statt amorphem Silizium kristallines Silizium verwendet wird. Ansonsten entsprechen die Parameter denen der Fig. 12. Dieses Sicherheitselement zeigt bereits für Schichtdicken oberhalb von 40 nm deutliche Helligkeitsunterschiede. Die Schichtdicke von 100 nm eignet sich besonders gut als Polarisationsfilter. Der Farbkontrast Orange/ Blau ist für eine Siliziumschichtdicke von 120 nm am stärksten.

Die Liniengitterstruktur des Sicherheitselementes hat polarisationsfilternde (sog. polarisierende) Eigenschaften in Transmission. Fig. 15 zeigt die Farbwerte im LCh-Farbraum eines mit Aluminium gedampften Gitters als Funktion der Modulationstiefe h in Reflexion sowie in Transmission für TM- und TE-Polarisation bei senkrechtem Einfallswinkel. In der linken Spalte der Fig. 15 sind die Farbwerte in Reflexion, in der rechten Spalte in Transmission dargestellt. Die Parameter des Sicherheitselementes sind d = 360 nm, b = 180 nm, t = 30 nm. Die Brechzahl des Substrats 1 beträgt n = 1,52 und die Gitterstege 3,7 sind aus Aluminium. Der Aufbau des Gitters entspricht dem der Fig. 1. Die Wirkung des Sicherheitselements bei TM-Polarisation ist durch durchgezogene Linien dargestellt, bei TE-Polarisation durch eine gestrichelte Linie. Es zeigt sich, dass bei einer Modulationstiefe von h = 260 nm für die beiden Polarisationsrichtungen der maximale Unterschied, somit Kontrast, festzustellen ist. Bei TE-Polarisation ergibt sich dann ein dunkelblauer, hochgestättigter Farbton, der sich deutlich von der hellgelben, blassen Farbe unterscheidet, die bei TM-Polarisation zu sehen ist.

Fig. 16 zeigt eine Darstellung ähnlich der Fig. 3 für ein Gitter, bei dem die Gitterstege 3,7 aus einer 40 nm Kupferschicht bestehen. Ansonsten entsprechen die Parameter denen des Sicherheitselementes der Fig. 15. Auch hier ergibt sich bei einer Modulationstiefe von 260 nm ein deutlicher Farbunterschied, der in etwa dem anhand Fig. 15 beschriebenen entspricht. Variiert man die Schichtdicke des Kupfers der Gitterstege 3,7 können die erkennbaren Farben leicht anders eingestellt werden.

Die Fig. 17a und b zeigen die Transmission und die Reflexion eines Gitters mit der Modulationstiefe h = 200 nm, das ansonsten den Parametern der Fig. 15 entspricht. Die Auftragung ist hier als Funktion der Beleuchtungswellenlänge im nahen Infraroten vorgenommen. Die durchgezogene Linie zeigt die TM-Polarisation, die gestrichelte Linie die TE-Polarisation der Beleuchtungsstrahlung. Deutlich zu sehen ist, dass für bestimmte Wellenlängen ein klarer Transmissions- und Reflexionsunterschied zwischen den beiden Polarisationsrichtungen besteht.

Fig. 18 zeigt die Transmission des Gitters der Fig. 17a, b als Funktion der Wellenlänge im sichtbaren Spektralbereich. Auch hier besteht ein deutlicher Unterschied für die beiden Polarisationsrichtungen.

Fig. 19a zeigt die Transmission und Fig. 19b die Reflexion eines Gitters mit den Parametern des Sicherheitselementes der Fig. 15, wobei allerdings die Gitterstege 3, 7 hier durch eine 100 nm-dicke Siliziumschicht gebildet sind. Die durchgezogene sowie die kurzgestrichelte Linie betreffen eine Gitterstruktur mit einer Modulationshöhe von h = 200 nm, die strichpunktierte und langgestrichelte Linie ein Gitter mit der Modulationstiefe von h = 250 nm. Die durchgezogene und die langgestrichelte Linie stellen die TM-Polarisation der einfallenden Strahlung dar, die kurzgestrichelte sowie die strichpunktierte Linie die TE-Polarisation. Deutlich zu erkennen ist das unterschiedliche Transmissions- und Reflexionsverhalten für die unterschiedlichen Polarisationen.

Es lässt sich somit einfach für das Sicherheitselement eine Modulationstiefe wählen, die deutlich erkennbare Unterschiede in den Polarisationsrichtungen von Beleuchtungsstrahlungen zur Folge hat.

Die Polarisationsfiltereigenschaften des Sicherheitselementes erlaubt eine Echtheitsüberprüfung durch Betrachtung der Transmission bei linear polarisierter Beleuchtung. Eine solche Beleuchtung wird beispielsweise von LCD-Bildschirmen bereitgestellt. Sogar der blaue Himmel ist teilweise linear polarisiert (im Gegensatz zum bewölkten Himmel) und kann sich als Strahlungsquelle für die Untersuchung des Sicherheitselementes eignen.

Die Polarisationsfiltereigenschaften des Sicherheitselementes erlauben auch eine maschinelle Echtheitsüberprüfung, indem der Kontrast, beispielsweise in einem bestimmten Spektralbereich untersucht wird. Unter Kontrast ist dabei die unterschiedliche Transmission und/oder Reflexion bei orthogonal zueinander liegenden Polarisationsrichtungen zu verstehen. Die Überprüfungsvorrichtung beleuchtet somit das Sicherheitselement nacheinander bei zwei verschiedenen Polarisationsrichtungen und erfasst den Kontrast zwischen den dabei erhaltenen zwei Bildern. Dieses Vorgehen ermöglicht eine einfache maschinelle Überprüfung des Sicherheitselementes, die bei anderen Sicherheitselementen sehr viel aufwendiger oder gar nicht möglich ist.

Die Anordnung der Längsrichtung des Sicherheitselementes ist nicht auf eine zueinander rechtwinklige Lage in verschiedenen Bereichen beschränkt, wie sie anhand der Fig. 8a, b erläutert wurde. Es ist auch eine Ausgestaltung möglich, bei der sich die Längsrichtung zwischen Bereichen in Abstufungen ändert. Fig. 20 zeigt exemplarisch eine rechteckige Fläche 16, die zehn Teilbereiche 16.1 bis 16.10 aufweist, die sich hinsichtlich der Längsrichtung ihrer Liniengitterstruktur so unterscheiden, dass die Längsrichtung in 10°-Schritten von der senkrechten Ausrichtung (Teilbereich 16.1) in eine horizontale Ausrichtung (Teilbereich 16.10) übergeht. Wird diese Struktur vor einer polarisierten Lichtquelle verdreht, vertauschen sich die Farben, die bei TE- bzw. TM-Polarisation erkennbar sind, aufgrund der polarisationsfilternden Eigenschaften der Liniengitterstruktur annähernd kontinuierlich mit zunehmendem Drehwinkel über die Teilbereiche 16.1 bis 16.10 hinweg. Der Beobachter nimmt daher eine Art Bewegungseffekt wahr. Dies kann selbstverständlich bei der Ausgestaltung von Motiven Anwendung finden. Ein solcher Effekt tritt auch bei unpolarisierter Beleuchtung auf, wenn das Sicherheitselement um eine horizontale Achse bezogen auf Fig. 20 gekippt wird. Dann tritt eine Farbänderung in den Bereichen mit zunehmend schräg verlaufenden Gitterlinien verzögert gegenüber den Bereichen mit horizontaler verlaufenden Gitterlinien auf.

Das Sicherheitselement kann insbesondere als Durchsichtsfenster von Banknoten oder anderen Dokumenten dienen. Es kann auch teilweise farblich überdruckt sein bzw. die Gitterbereiche können bereichsweise demetallisiert sein. Es sind auch Kombinationen mit diffraktiven Gitterstrukturen, wie Hologrammen, denkbar.

Die Echtheitsüberprüfung des Sicherheitselementes kann natürlich auch ohne Hilfsmittel vorgenommen werden. Mithilfe eines Polarisators kann eine zusätzliche Authentifizierung ohne weitere Geräte erfolgen.

### Bezugszeichenliste

- 1: Substrat
- 2: erste Liniengitterstruktur
- 3: erster Gittersteg
- 4: erster Gitterspalt
- 5: Zwischenschicht
- 6: zweite Liniengitterstruktur
- 7: zweiter Gittersteg
- 8: zweiter Gitterspalt
- 9: Grundschicht
- 10: Deckschicht
- 11, 13: Metallschicht
- 12: dielektrische Zwischenschicht
- 14: Hintergrund
- 15: Motiv
- 16: Fläche
- 16.1-16.10: Bereich
- 17: Hintergrundbeleuchtung
- h: Modulationstiefe
- t, t1, t2: Beschichtungsdicke
- b: Linienbreite
- a: Spaltenbreite
- d: Periode
- S: Sicherheitselement
- L: Ebene
- E: einfallende Strahlung
- R: reflektierte Strahlung
- T: transmittierte Strahlung
- Θ: Einfallswinkel

## Patentansprüche

1. Sicherheitselement zur Herstellung von Wertdokumenten, wie Banknoten, Schecks oder dergleichen, das aufweist:
- ein dielektrisches Substrat (1),
- eine in das Substrat (1) eingebettete erste Liniengitterstruktur (2), bestehend aus mehreren längs einer Längsrichtung verlaufenden und in einer Ebene (L) angeordneten ersten Gitterstegen (3), und eine in das Substrat (1) eingebettete zweite Liniengitterstruktur (6), bestehend aus längs der Längsrichtung verlaufenden zweiten Gitterstegen (7), wobei
- die ersten Gitterstege (3) jeweils eine Breite haben und in einem Abstand nebeneinanderliegen, so dass zwischen den ersten Gitterstegen (3) längs der Längsrichtung verlaufende erste Gitterspalte (4) mit dem Abstand entsprechender Breite gebildet sind,
- die zweite Liniengitterstruktur (6) zur ersten Liniengitterstruktur (2) invertiert ist, wobei in Draufsicht auf die Ebene die zweiten Gitterstege (7) über den ersten Gitterspalten (4) und zweite Gitterspalte (8), die zwischen den zweiten Gitterstegen (7) bestehen, über den ersten Gitterstegen (3) liegen, und
- die Breite der ersten Gitterstege (3) und der zweiten Gitterspalte (8), die Breite der zweiten Gitterstege (7) und der ersten Gitterspalte (4) und eine Dicke (t) der ersten Gitterstege (3) und der zweiten Gitterstege (7) jeweils unter 300 nm ist,
- die ersten und zweiten Gitterstege (3, 7) jeweils entweder aus Metall oder Halbleiter oder aus einer Multilayerbeschichtung bestehen und
- die zweiten Gitterstege (7) sich bezogen auf die Ebene (L) vollständig oberhalb der ersten Gitterstege (3) befinden, so dass die ersten und zweiten Liniengitterstrukturen (2, 6) keinen zusammenhängenden Film bilden, wobei die Liniengitterstrukturen (2, 6) einbettende dielektrische Substrat (1) eine Grundschicht (9), eine dielektrische Zwischenschicht (5) und eine dielektrische Deckschicht (10) aufweist, und wobei
- auf der Grundschicht (9) die erste Liniengitterstruktur (2) ausgebildet ist,
- darauf die dielektrische Zwischenschicht (5) aufgebracht ist, die sowohl die ersten Gitterstege (3) als auch die ersten Gitterspalte (4) überdeckt und dicker als die ersten Gitterstege (3) ist,
- darauf die zweite Liniengitterstruktur (6) ausgebildet ist und
- die dielektrische Deckschicht (10) über der zweiten Liniengitterstruktur (6) angeordnet ist,
**dadurch gekennzeichnet, dass**
die Zwischenschicht(5), die Deckschicht (10)und die Grundschicht (9) im Wesentlichen die gleiche Brechzahl haben.

2. Sicherheitselement nach Anspruch 1, wobei die Brechzahl 1,5 oder 1,52 oder 1,56 beträgt.

3. Sicherheitselement nach einem der obigen Ansprüche, wobei zwischen den ersten Gitterstegen (3) und den zweiten Gitterstegen (7) senkrecht zur Ebene gemessen ein Abstand (h) besteht, der zwischen 50 nm und 500 nm, bevorzugt zwischen 100 nm und 300 nm liegt.

4. Sicherheitselement nach einem der obigen Ansprüche, wobei die ersten Gitterstege (3) und die zweiten Gitterstege (7) eine Beschichtung aus einem oder mehreren der folgenden Materialien aufweist: Al, Ag, Cu, Au, Cr, Pt, Si, Ge und Legierungen von diesen Materialien.

5. Sicherheitselement nach einem der obigen Ansprüche, wobei die ersten und/oder die zweiten Gitterstege (3, 7) eine Trilayerbeschichtung aus zwei übereinanderliegenden Metall- oder Halbleiterbeschichtungen (11,13) mit einer dazwischen liegenden dielektrischen Schicht (12) aufweisen.

6. Sicherheitselement nach einem der obigen Ansprüche, bei dem die Breite (a) gleich dem Abstand (b) ist.

7. Sicherheitselement nach einem der obigen Ansprüche, das in Draufsicht auf die Ebene (L) mindestens zwei Bereiche (14, 15; 16.1 -16.10) aufweist, deren Längsrichtungen schräg zueinander liegen, insbesondere rechtwinklig.

8. Sicherheitselement nach Anspruch 7, wobei die Längsrichtungen der zwei Bereiche (16.1, 16.10) einen Winkel zueinander einschließen, und das Sicherheitselement mindestens einen dritten Bereich (16.2 -16.9) aufweist, dessen Längsrichtung(en) innerhalb dieses Winkels liegt(liegen).

9. Sicherheitselement nach Anspruch 8, wobei mehrere dritte Bereiche (16.2 - 16.9) vorhanden sind, die in einem Muster (16) angeordnet sind und deren Längsrichtungen sich unterscheiden.

10. Verfahren zur Herstellung eines Sicherheitselementes zur Herstellung von Wertdokumenten, wie Banknoten, Schecks oder dergleichen, das aufweist:
- ein dielektrisches Substrat (1),
- eine in das Substrat (1) eingebettete erste Liniengitterstruktur (2), bestehend aus mehreren längs einer Längsrichtung verlaufenden und in einer Ebene (L) angeordneten ersten Gitterstegen (3), und eine in das Substrat (1) eingebettete zweite Liniengitterstruktur (6), bestehend aus längs der Längsrichtung verlaufenden zweiten Gitterstegen (7), wobei
- die ersten Gitterstege (3) jeweils eine Breite haben und in einem Abstand nebeneinanderliegen, so dass zwischen den ersten Gitterstegen (3) längs der Längsrichtung verlaufende erste Gitterspalte (4) mit dem Abstand entsprechender Breite gebildet sind,
- die zweite Liniengitterstruktur (6) zur ersten Liniengitterstruktur (2) invertiert ist, wobei in Draufsicht auf die Ebene die zweiten Gitterstege (7) über den ersten Gitterspalten (4) und zweite Gitterspalte (8), die zwischen den zweiten Gitterstegen (7) bestehen, über den ersten Gitterstegen (3) liegen, und
- die Breite der ersten Gitterstege (3) und der zweiten Gitterspalte (8), die Breite der zweiten Gitterstege (7) und der ersten Gitterspalte (4) und eine Dicke (t) der ersten Gitterstege (3) und der zweiten Gitterstege (7) jeweils unter 300 nm ist,
- die ersten und zweiten Gitterstege (3, 7) jeweils entweder aus Metall oder Halbleiter oder aus einer Multilayerbeschichtung bestehen und
- die zweiten Gitterstege (7) sich bezogen auf die Ebene (L) vollständig oberhalb der ersten Gitterstege (3) befinden, so dass die ersten und zweiten Liniengitterstrukturen (2, 6) keinen zusammenhängenden Film bilden,
**dadurch gekennzeichnet, dass**
ein Schichtaufbau hergestellt wird, indem zuerst eine Grundschicht (9) bereitgestellt wird, auf der die erste Liniengitterstruktur (2) ausgebildet wird, darauf eine dielektrische Zwischenschicht (5) aufgebracht wird, die die erste Liniengitterstruktur (2) überdeckt und dicker als die ersten Gitterstege (3) der ersten Liniengitterstruktur (2) ist, darauf dann die zweite Liniengitterstruktur (6) ausgebildet wird und eine dielektrische Deckschicht (10) aufgebracht wird, die den Abschluss des die Liniengitterstrukturen (2, 6) einbettenden Substrates (1) bildet, wobei die Zwischenschicht (5), die Deckschicht (10) und die Deckschicht (9) die gleiche Brechzahl haben.

## Claims

1. A security element for the production of value documents, such as banknotes, checks or the like, said security element comprising
- a dielectric substrate (1),
- a first line grid structure (2) embedded in the substrate (1), consisting of several grid bars (3) located in a plane (L) and extending along a longitudinal direction, and a second line grid structure (6) embedded in the substrate (1), consisting of second grid bars (7) extending along the longitudinal direction, wherein
- the first grid bars (3) each have a width and are juxtaposed at a distance, such that first grid gaps (4) extending along the longitudinal direction are formed between the first grid bars (3) which first grid gaps (4) have a width corresponding to the distance,
- the second line grid structure (6) is inverted to the first line grid structure (2), wherein, seen in plan view on the plane, the second grid bars (7) are located above the first grid gaps (4) and second grid gaps (8), which exist between the second grid bars (7), are located above the first grid bars (3), and
- the widths of the first grid bars (3) and of the second grid gaps (8), the widths of the second gird bars (7) and of the first grid gaps (4) and thicknesses (t) of the first grid bars (3) and of the second grid bars (7) are each less than 300 nm,
- the first and second grid bars (3, 7) either consist of metal or semiconductor or of a multilayer coating, and
- the second grid bars (7) are located completely above the grid bars (3) relative to the plane (L), such that the first and second line grid structures (2, 6) do not form a continuous film,
wherein
the dielectric substrate (1) embedding the line grid structures (2, 6) comprises a base layer (9), a dielectric intermediate layer (5) and a dielectric cover layer (10),
and wherein
- the first line grid structure (2) is formed on the base layer (9),
- the dielectric intermediate layer (5) is applied thereon, which covers both the first grid bars (3) and the first grid gaps (4), said layer being thicker than the first grid bars (3),
- the second line grid structure (6) being formed thereon, and
- the dielectric cover layer (10) is arranged over the second line grid structure (6),
**characterized in that**
the intermediate layer (5), the cover layer (10) and the base layer (9) substantially have the same refractive index.

2. The security element according to claim 1, wherein the refractive index is 1.5 or 1.52 or 1.56.

3. The security element according to any of the above claims, wherein a distance (h) between the first grid bars (3) and the second grid bars (7) is between 50 nm and 500 nm, preferably between 100 nm and 300 nm, measured perpendicular to the plane.

4. The security element according to any of the above claims, wherein the first grid bars (3) and the second grid bars (7) comprise a coating of one or more of the following materials: Al, Ag, Cu, Au, Cr, Pt, Si, Ge and alloys of these materials.

5. The security element according to any of the above claims, wherein the first and/or the second grid bars (3, 7) comprise a trilayer coating of two superimposed metal or semiconductor coatings (11, 13) with an interposed dielectric layer (12).

6. The security element according to any of the above claims, in which the width (a) is equal to the distance (b).

7. The security element according to any of the above claims, which comprises, when seen in plan view on the plane (L), at least two regions (14, 15; 16.1-16.10) whose longitudinal directions are oblique to one another, in particular at right angles.

8. The security element according to claim 7, wherein the longitudinal directions of the two regions (16.1, 16.10) enclose an angle with relation to one another, and the security element comprises at least one third region (16.2-16.9) whose longitudinal direction(s) is(are) within this angle.

9. The security element according to claim 8, wherein several third regions (16.2-16.9) are provided, which are arranged in a pattern (16) and whose longitudinal directions are different.

10. A method for producing a security element for the production of value documents, such as banknotes, checks or the like, the method comprising
- a dielectric substrate (1),
- a first line grid structure (2) embedded in the substrate (1), consisting of several grid bars (3) located in a plane (L) and extending along a longitudinal direction, and a second line grid structure (6) embedded in the substrate (1), consisting of second grid bars (7) extending along the longitudinal direction, wherein
- the first grid bars (3) each have a width and are juxtaposed at a distance, such that first grid gaps (4) extending along the longitudinal direction are formed between the first grid bars (3) which first grid gaps (4) have a width corresponding to the distance,
- the second line grid structure (6) is inverted to the first line grid structure (2), wherein, seen in plan view on the plane, the second grid bars (7) are located above the first grid gaps (4) and second grid gaps (8), which exist between the second grid bars (7), are located above the first grid bars (3), and
- the widths of the first grid bars (3) and of the second grid gaps (8), the width of the second gird bars (7) and of the first grid gaps (4) and thicknesses (t) of the first grid bars (3) and the second grid bars (7) are each less than 300 nm,
- the first and second grid bars (3, 7) either consist of metal or semiconductor or of a multilayer coating, and
- the second grid bars (7) are located completely above the grid bars (3) relative to the plane (L), such that the first and second line grid structures (2, 6) do not form a continuous film,
**characterized in that**
a layer structure is produced by providing a base layer (9) first, on which the line grid structure (2) is being formed, applying a dielectric intermediate layer (5) thereon, which covers the first line grid structure (2) and which is thicker than the first grid bars (3) of the first line grid structure (2), then forming thereon the second line grid structure (6) and applying thereto a dielectric cover layer (10), which forms the closure of the substrate (1) embedding the line grid structures (2, 6), wherein the intermediate layer (5), the cover layer (10) and the cover layer (9) have the same refractive index.

## Revendications

1. Élément de sécurité destiné à la fabrication de documents de valeur, tels que des billets de banques, des chèques ou similaires, lequel présente :
- un substrat diélectrique (1) ;
- une première structure de grille en lignes (2), laquelle est incorporée dans le substrat (1) et laquelle est constituée de plusieurs premières traverses en grilles (3) qui sont disposées dans un plan (L) et qui courent le long d'une direction longitudinale, ainsi qu'une deuxième structure de grille en lignes (6), laquelle est incorporée dans le substrat (1) et laquelle est constituée de deuxièmes traverses en grilles (7) qui courent le long de la direction longitudinale ; dans lequel
- les premières traverses en grilles (3) possèdent respectivement une largeur et sont positionnées à une certaine distance les unes à côté des autres, de telle sorte que de premiers intervalles de grille (4), lesquels courent entre les premières traverses en grilles (3) le long de la direction longitudinale, sont formés avec une largeur qui correspond à la distance ;
- la deuxième structure de grille en lignes (6) est inversée par rapport à la première structure de grille en lignes (2) ; dans lequel, dans une vue de dessus sur le plan, les deuxièmes traverses en grilles (7) sont positionnées au-dessus des premiers intervalles de grille (4) et les deuxièmes intervalles de grille (8), lesquels se trouvent entre les deuxièmes traverses en grilles (7), sont positionnés au-dessus des premières traverses en grilles (3) ; et
- la largeur des premières traverses en grilles (3) et des deuxièmes intervalles de grille (8), la largeur des deuxièmes traverses en grilles (7) et des premiers intervalles de grille (4), ainsi qu'une épaisseur (t) des premières traverses en grilles (3) et des deuxièmes traverses en grilles (7) sont respectivement inférieures à 300 nm ;
- les premières et deuxièmes traverses en grilles (3, 7) sont constituées respectivement de métal ou de semiconducteurs ou d'un revêtement à plusieurs couches ; et
- les deuxièmes traverses en grilles (7) se trouvent entièrement au-dessus des premières traverses en grilles (3), vis-à-vis du plan (L), de telle sorte que les premières et deuxièmes structures de grille en lignes (2,6) ne forment pas un film cohérent ;
dans lequel
le substrat diélectrique (1) qui incorpore les structures de grille en lignes (2, 6) présente une couche de base (9), une couche intermédiaire diélectrique (5) et une couche de revêtement diélectrique (10) ; et dans lequel
- la première structure de grille en lignes (2) est formée sur la couche de base (9) ;
- la couche intermédiaire diélectrique (5) est mise en place au-dessus, laquelle recouvre aussi bien les premières traverses en grilles (3) que les premiers intervalles de grille (4) et laquelle est plus épaisse que les premières traverses en grilles (3) ;
- la deuxième structure de grille en lignes (6) est formée au-dessus ; et
- la couche de revêtement diélectrique (10) est disposée au-dessus de la deuxième structure de grille en lignes (6) ;
**caractérisé en ce que**
la couche intermédiaire (5), la couche de revêtement (10) et la couche de base (9) possèdent pour l'essentiel un indice de réfraction identique.

2. Élément de sécurité selon la revendication 1, dans lequel l'indice de réfraction est de 1,5 ou de 1,52 ou de 1,56.

3. Élément de sécurité selon l'une des revendications ci-dessus, dans lequel il existe une certaine distance (h) entre les premières traverses en grilles (3) et les deuxièmes traverses en grilles (7), mesurée à la perpendiculaire par rapport au plan, laquelle distance est comprise entre 50 nm et 500 nm, de préférence entre 100 nm et 300 nm.

4. Élément de sécurité selon l'une des revendications ci-dessus, dans lequel les premières et les deuxièmes traverses en grilles (3, 7) présentent un revêtement constitué d'un ou de plusieurs des matériaux suivants : Al, Ag, Cu, Au, Cr, Pt, Si, Ge, ainsi que des alliages de ces matériaux.

5. Élément de sécurité selon l'une des revendications ci-dessus, dans lequel les premières et/ou les deuxièmes traverses en grilles (3, 7) présentent un revêtement à trois couches, lequel est constitué de deux couches de revêtement en métal ou de semiconducteurs (11, 13), lesquelles sont superposées avec une couche diélectrique (12) qui est mise en place entre ces deux couches précédentes.

6. Élément de sécurité selon l'une des revendications ci-dessus, pour lequel la largeur (a) est égale à la distance (b).

7. Élément de sécurité selon l'une des revendications ci-dessus, lequel présente, dans une vue de dessus sur le plan (L), au moins deux zones (14, 15 ; 16.1 - 16.10), dont les directions longitudinales sont positionnées de manière inclinée l'une par rapport à l'autre, en particulier sont positionnées à angle droit.

8. Élément de sécurité selon la revendication 7, dans lequel les directions longitudinales des deux zones (16.1, 16.10) forment un angle entre elles et l'élément de sécurité présente au moins une troisième zone (16.2 - 16.9), dont la ou les directions longitudinales se trouve ou se trouvent à l'intérieur de cet angle.

9. Élément de sécurité selon la revendication 8, dans lequel plusieurs troisièmes zones (16.2 - 16.9) sont présentes, lesquelles sont disposées selon un certain schéma de configuration (16) et dont les directions longitudinales sont différentes.

10. Procédé destiné à la fabrication d'un élément de sécurité en vue de la fabrication de documents de valeur, tels que des billets de banque, des chèques ou similaires, lequel procédé présente :
- un substrat diélectrique (1) ;
- une première structure de grille en lignes (2), laquelle est incorporée dans le substrat (1) et laquelle est constituée de plusieurs premières traverses en grilles (3) qui sont disposées dans un plan (L) et qui courent le long d'une direction longitudinale, ainsi qu'une deuxième structure de grille en lignes (6), laquelle est incorporée dans le substrat (1) et laquelle est constituée de deuxièmes traverses en grilles (7) qui courent le long de la direction longitudinale ; dans lequel
- les premières traverses en grilles (3) possèdent respectivement une largeur et sont positionnées à une certaine distance les unes à côté des autres, de telle sorte que de premiers intervalles de grille (4), lesquels courent entre les premières traverses en grilles (3) le long de la direction longitudinale, sont formés avec une largeur qui correspond à la distance ;
- la deuxième structure de grille en lignes (6) est inversée par rapport à la première structure de grille en lignes (2) ; dans lequel, dans une vue de dessus sur le plan, les deuxièmes traverses en grilles (7) sont positionnées au-dessus des premiers intervalles de grille (4) et les deuxièmes intervalles de grille (8), lesquels se trouvent entre les deuxièmes traverses en grilles (7), sont positionnés au-dessus des premières traverses en grilles (3) ; et
- la largeur des premières traverses en grilles (3) et des deuxièmes intervalles de grille (8), la largeur des deuxièmes traverses en grilles (7) et des premiers intervalles de grille (4), ainsi qu'une épaisseur (t) des premières traverses en grilles (3) et des deuxièmes traverses en grilles (7) sont respectivement inférieures à 300 nm ;
- les premières et deuxièmes traverses en grilles (3, 7) sont constituées respectivement de métal ou de semiconducteurs ou d'un revêtement à plusieurs couches ; et
- les deuxièmes traverses en grilles (7) se trouvent entièrement au-dessus des premières traverses en grilles (3), vis-à-vis du plan (L), de telle sorte que les premières et deuxièmes structures de grille en lignes (2, 6) ne forment pas un film cohérent ;
**caractérisé en ce que**
une structure en couches est fabriquée en mettant en place une couche de base (9) dans un premier temps, sur laquelle la première structure de grille en lignes (2) est formée, et sur laquelle est mise en place une couche intermédiaire diélectrique (5) qui recouvre la première structure de grille en lignes (2) et qui est plus épaisse que les premières traverses en grilles (3) de la première structure de grille en lignes (2), et sur laquelle la deuxième structure de grille en lignes (6) est ensuite formée et une couche de revêtement diélectrique (10) est mise en place, laquelle forme la terminaison du substrat (1) qui incorpore les structures de grille en lignes (2, 6) ;
dans lequel la couche intermédiaire (5), la couche de revêtement (10) et la couche de revêtement (9) possèdent un indice de réfraction identique.
